# FASCICULE DE BREVET EUROPEEN

(11) **EP 1 066 885 B1**
(45) Date de publication et mention de la délivrance du brevet: **10.12.2003**
(21) Numéro de dépôt: 00401927.9
(22) Date de dépôt: 05.07.2000
(51) Int. Cl.: B07C 3/00, B07C 7/00

(54) **Dispositif de tri amélioré**
Verbesserte Sortiervorrichtung
Improved sorting apparatus

(30) Priorité: 07.07.1999 FR 9908766
(43) Date de publication de la demande: 10.01.2001
(73) Titulaire: NEOPOST INDUSTRIE, F-92220 Bagneux (FR)
(72) Inventeur: Divine, Marc, 92346 Bourg-la-Reine (FR); Faure, Emmanuel, 75015 Paris (FR); Perrozzi, Enrico, 94400 Ivry sur Seine (FR)
(74) Mandataire: David, Alain

(56) Documents cités:
- EP-A- 0 821 518
- US-A- 4 314 102
- US-A- 5 444 444
- US-A- 5 677 834
- US-A- 5 794 789

## Description

### Domaine de la technique

La présente invention se rapporte exclusivement au domaine du traitement de courrier et elle concerne plus particulièrement un perfectionnement aux dispositifs de tri d'articles de courrier présents aussi bien au niveau de l'administration postale que dans les services courrier des entreprises.

### Art antérieur

Le tri du courrier dans les entreprises commerciales ou industrielles ou dans les administrations publiques est aujourd'hui un processus essentiellement manuel. L'opérateur du service courrier chargé de cette tache prend un à un les articles de courrier, repère la mention de la personne ou du service destinataire et, éventuellement après avoir ouvert cet article de courrier, le dépose dans le casier correspondant à cette personne ou à ce service. Il est clair qu'un tel processus entièrement manuel est long et souffre d'une très faible productivité. Celle-ci est d'autant plus faible que le nombre de casiers est important, que les personnes ou les services changent fréquemment, ou que l'opérateur du service courrier effectue cette tache régulièrement ou non (par exemple pendant une période de congé où un stagiaire peut remplacer le titulaire du poste).

On a donc cherché à augmenter cette productivité en proposant différents types de dispositifs permettant une certaine automatisation de ce processus de tri manuel.

US 5 794 789 décrit un procédé de tri selon le préambule de la revendication 1 et un dispositif de tri selon le préambule de la revendication 5.

Notamment, avec sa demande de brevet française FR 2 773 503, la demanderesse a proposé un dispositif d'assistance au tri manuel d'articles de courrier mettant en oeuvre des moyens de reconnaissance optoélectronique des articles de courrier associés à des moyens d'indication visuelle des emplacements où ces articles de courrier doivent être déposés.

Il est aussi connu par le brevet américain US 5 677 834 un système d'aide au tri manuel utilisant un dispositif audio portable à partir duquel l'opérateur du service courrier peut lire à haute voix les différentes indications portées sur un article de courrier et recevoir en retour une information orale sur l'emplacement où cet article doit être déposé.

L'une comme l'autre des solutions développées précédemment met en oeuvre une table de correspondance (ou une base de données) qui associe aux différents destinataires possibles des articles de courrier (personnes physiques, services ou autre) un numéro d'identification unique de casier.

Toutefois, ces solutions ne s'intéressent qu'à une partie précise du cycle de distribution du courrier, l'étape de tri des articles de courrier. Or, il est courant de constater que ce cycle de distribution de courrier, depuis l'expédition jusqu'à la livraison au destinataire, en passant par l'acheminement et le tri, est fortement ralenti au niveau de la livraison, plusieurs heures voire un ou même deux jours pouvant s'écouler entre la fin de la phase de tri et la remise de l'article de courrier à son destinataire réel. On notera que ce problème de retard de livraison se retrouve aussi en sortie des dispositifs de tri automatique à forte cadence présents au sein de l'administration postale.

### Objet et définition de l'invention

La présente invention a donc pour but de remédier à cet inconvénient en réduisant la période critique entre la fin du tri et la livraison effective au destinataire, de manière à optimiser le cycle de distribution du courrier. L'invention a aussi pour but de garantir une mise en oeuvre très simple à partir des différents dispositifs de tri actuels, aussi bien automatiques, essentiellement de type opto-électronique, que semi-automatiques, notamment à reconnaissance vocale.

Ces buts sont atteints par un procédé de tri amélioré d'articles de courrier tel que décrit dans la revendication 1.

Par ce procédé particulier, le destinataire identifié de l'article de courrier trié est immédiatement averti qu'un courrier lui est destiné et il peut alors décider soit simplement de l'attendre, sans intervenir alors dans le processus de livraison, soit d'aller le chercher immédiatement (ou encore le faire chercher). En outre, le destinataire peut consulter directement le courrier qui lui est destiné et éventuellement l'imprimer localement s'il dispose de moyens d'impressions adéquats.

De préférence, les deux modes d'alerte précédents peuvent être associés, l'envoi du message d'alerte déterminé par courrier électronique étant effectué après qu'au moins un essai de communication téléphonique avec le destinataire identifié est resté infructueux.

Le message d'alerte déterminé peut avantageusement mentionner le nom de l'expéditeur. Ainsi, le destinataire peut décider plus facilement de l'opportunité d'aller chercher son courrier. Il peut aussi mentionner le nombre d'articles de courrier. Ainsi, le destinataire est informé du volume de courrier qui lui est destiné.

L'invention a également pour objet un dispositif de tri tel que décrit dans la revendication 5.

De préférence, le numéro de téléphone du destinataire identifié, le message d'alerte déterminé et l'adresse de courrier électronique sont extraits de ladite table de correspondance qui comporte à cet effet un numéro de téléphone, un message d'alerte déterminé et une adresse de courrier électronique pour chaque destinataire prédéterminé. Avantageusement, le message d'alerte déterminé comporte en outre le nom de l'expéditeur de l'article de courrier.

Dans un mode de réalisation particulier, ce dispositif de tri amélioré comporte en outre une pluralité de compteurs individuels indiquant chacun le nombre d'articles de courrier attribué à un destinataire identifié.

### Brève description des dessins

D'autres caractéristiques et avantages de la présente invention ressortiront mieux de la description suivante, faite à titre indicatif et non limitatif, en regard des dessins annexés, sur lesquels:
- la figure 1 représente une vue générale d'un service courrier d'une entreprise,
- la figure 2 montre un exemple de réalisation de la structure matérielle d'un dispositif de tri amélioré selon l'invention,
- la figure 3 illustre un exemple d'organisation de données dans la mémoire d'un dispositif de tri de l'art antérieur,
- la figure 4 illustre un exemple d'organisation de données dans la mémoire d'un dispositif de tri amélioré selon l'invention, et
- la figure 5 est un organigramme explicitant le fonctionnement du dispositif de tri amélioré selon l'invention.

### Description détaillée d'un mode de réalisation préférentiel

La présente invention se donne pour objectif d'optimiser le cycle de distribution du courrier en réduisant les délais de livraison au destinataire. Elle est mise en oeuvre dans le cadre de dispositifs de tri existants qu'ils soient entièrement automatisés, à moyenne ou forte cadence comme par exemple ceux présents au sein de l'administration postale, ou bien simplement semi-automatiques comme les dispositifs d'assistance au tri manuel présents dans les petites ou moyennes entreprises. Deux exemples de tels dispositifs d'assistance au tri manuel destinés à être mis en oeuvre dans les services courrier des entreprises sont ainsi illustrés sur la figure 1.

Dans le premier dispositif d'assistance, un premier opérateur 1 (ou éventuellement plusieurs) prélève dans un sac de courrier 2 en provenance de l'administration postale les différents articles de courrier 3 devant faire l'objet du tri puis, par l'intermédiaire d'un microphone 4, il lit les mentions portées sur les articles de courrier pour en identifier les destinataires et, ceux-ci étant reconnus par les moyens portables de reconnaissance 5 du dispositif d'assistance (qui intègre une table de correspondance entre noms de destinataire et numéros d'identification de casier), il dépose les articles de courrier dans les casiers (par exemple 6A) d'un meuble de rangement 6 qui lui a été désigné par le dispositif au travers d'un casque d'écoute 7.

Dans le second dispositif d'assistance qui peut être mis en oeuvre conjointement ou non avec le précédent, un second opérateur 9 (ou plusieurs) prélève également dans le sac de courrier 2 un article de courrier mais cette fois, la lecture et la détermination du destinataire des articles de courrier est effectuée automatiquement par un lecteur optique 10 associé à un logiciel de reconnaissance de caractères 12. La reconnaissance porte essentiellement sur le nom du destinataire de l'article de courrier, le service ou le département de l'entreprise auquel est adressé cet article de courrier. Elle peut toutefois également avantageusement intégrer le nom de l'expéditeur (qui peut par exemple apparaître dans le slogan de l'empreinte postale). Ces différents éléments et le numéro d'identification de casier sont également contenus dans une table de correspondance à partir de laquelle la reconnaissance est effectuée.

Cette reconnaissance du destinataire de l'article de courrier permet de lui affecter un numéro d'identification unique correspondant à un casier du meuble de rangement 6 sur lequel sont par exemple clipsés des moyens d'indication 6B de type visuels ou sonores, autonomes en énergie. Ces moyens indicateurs peuvent être actionnés à partir du lecteur optique 10 au travers de moyens de transmission sans contact constitués par exemple par des moyens de liaison optoélectroniques et associés à ce lecteur.

Dans chacun des deux dispositifs de tri illustrés, et comme le montre la partie entourée en pointillés de la figure 2, l'ensemble des données formant la table de correspondance est avantageusement préenregistré dans une mémoire 20 du dispositif de tri et des moyens de traitement 22 sont prévus pour comparer les éléments identifiés sur l'article de courrier (par exemple le destinataire, le service, le département, etc.) avec ceux stockés dans cette table de correspondance. Cette reconnaissance est effectuée par des moyens de reconnaissance vocale 24 avec le premier dispositif (au niveau de la référence 5 de la figure 1) et par des moyens de numérisation et reconnaissance optique 26 avec le second dispositif (aussi référence 12 de la figure 1). Dans le premier dispositif, des moyens de synthèse vocale 28 sont en outre prévus pour indiquer au destinataire le numéro d'identification unique du casier où il doit déposer l'article de courrier trié, cette indication se faisant par des moyens d'affichage 30 dans le second dispositif.

La figure 3 illustre un exemple simple d'organisation (à deux composantes) de la table précitée : en entrée les noms des différentes personnes ou services susceptibles d'être destinataire de courrier dans l'entreprise et en sortie le code ou numéro d'identification du casier correspondant à ce destinataire. Par exemple, le casier N°001 est affecté au service Achat, ce premier casier étant aussi le casier personnel de Mme Martin secrétaire de ce service. Le casier N°002 est affecté à Mr Bernard, le casier N°003 à Mr Denis et le casier N°004 à Mr Durant.

Revenons à la figure 2. Selon la présente invention, il est adjoint aux moyens de traitement 22 du dispositif de tri (classiquement des moyens de calcul à microprocesseur) des moyens de composition d'un numéro téléphonique 32 et/ou des moyens d'envoi d'un courrier électronique 34, la capacité de la mémoire de données 20 associée initialement aux moyens de traitement (classiquement une mémoire reprogrammable) étant augmentée pour inclure dans la table de correspondance d'une part les numéros de téléphone et/ou les adresses électroniques de chacun des destinataires prédéterminés et d'autre part des messages d'alerte déterminés devant être adressés à chaque destinataire particulier. Ces messages d'alerte consistent essentiellement soit dans une mention de courrier disponible soit dans une mention de fin de tri, cette dernière mention de préférence associée au secrétariat d'un service ou d'un département permettant une information générale de l'ensemble des destinataires potentiels et notamment des responsables courrier de chacun des départements ou services de l'entreprise. La mémoire comportera avantageusement une partie de mémoire vive (de type RAM par exemple) dans laquelle pourront être stockés individuellement les noms des expéditeurs des articles de courrier relevés lors de la lecture initiale de ces articles. Cette partie de mémoire vive pourra aussi recevoir une pluralité de compteurs individuels indiquant chacun le nombre d'articles de courrier attribué à un destinataire particulier.

En outre, si le dispositif de tri n'en n'est pas déjà pourvu (dans le cas du premier dispositif ou de celui de dispositifs de tri automatique à codes à barres par exemple), il est ajouté des moyens de synthèse vocale 28 pour lire les messages d'alerte déterminés pré-enregistrés lorsque la communication est établie avec le destinataire identifié. De même, le dispositif de tri pourra avantageusement être complété par un numériseur 26 au format A4 pour effectuer une numérisation des documents contenus dans les articles de courrier extraits préalablement (à l'exception éventuellement de ceux portant une mention de confidentialité).

Ainsi, et comme le montre la figure 4, si l'on reprend la table de correspondance précédente, la première ligne sera complétée par le numéro de téléphone du Service Achat et le message suivant « tri courrier terminé » qui signale la fin du processus de tri des articles de courrier. Les deuxième, troisième et quatrième lignes seront complétées par les numéros de téléphone et de courrier électronique respectivement de Mr Bernard, de Mr Denis et de Mr Durant et par le message suivant « courrier arrivé » et la cinquième ligne comprendra les numéros de téléphone et de courrier électronique de Mme Martin ainsi que le même message « courrier arrivé ».

Le procédé mis en oeuvre est décrit en regard de la figure 5. Selon le dispositif de tri utilisé, il est procédé par l'opérateur dans une première étape soit à une lecture vocale du destinataire inscrit sur l'article de courrier (étape 100a) soit à une introduction d'un premier article de courrier dans le lecteur optique 10 pour qu'il soit procédé à sa numérisation (étape 100b). Dans une étape suivante 102, il est procédé à une reconnaissance de différents caractères en comparant les données saisies vocalement ou optiquement avec les données en mémoire présentes au niveau de la table de correspondance afin d'identifier le destinataire, le service ou le département et éventuellement l'expéditeur. Selon l'identification effectuée, il est procédé dans une étape suivante 104 à l'émission du code d'identification unique du casier du destinataire reconnu (personne dénommée ou service) soit directement vers le meuble de rangement 6 (pour l'affichage de l'indicateur associé) soit à destination de l'opérateur 1. Parallèlement à cet envoi du code casier, il est procédé dans une étape 106 à la composition du numéro téléphonique associé au destinataire reconnu et le message vocal d'alerte pré-enregistré associé par exemple « courrier arrivé » est lu automatiquement au destinataire lors de sa prise de ligne dans une étape 110. Lorsque le combiné n'est pas décroché (test de l'étape 108), et après un nombre déterminé n d'essais infructueux (par exemple trois), il est procédé dans une étape 112 à l'envoi d'un courrier électronique à l'adresse associé au destinataire reconnu, ce courrier comportant le message d'alerte électronique associé par exemple « tri terminé ».

Dans la variante avantageuse comportant un numériseur au format A4, le document numérisé est joint au message précédent sous forme d'un fichier de données. Si le destinataire dispose de moyens d'impression en local, il peut alors directement imprimer le document ainsi numérisé sans attendre la livraison du courrier original. On notera alors que si chaque destinataire procède à l'impression des courriers qui lui sont destinés, la livraison de ces courriers devient inutile, le service courrier gardant alors l'ensemble des correspondances originales (assurant ainsi la fonction d'un Service Archive).

Il convient de noter que si, dans l'exemple précédent, le destinataire est informé successivement par le téléphone et le courrier électronique, il est tout aussi possible de n'envisager que l'envoi automatique d'un message d'alerte électronique déterminé à l'adresse de courrier électronique du destinataire identifié sans composition préalable de son numéro de téléphone. Avantageusement, ce message d'alerte mentionnera le nom de l'expéditeur. De même, on peut noter que lorsque le dispositif de tri amélioré de l'invention est mis en oeuvre au sein de l'administration postale, il est intéressant que le message adressé au destinataire (qui est dans ce cas une entreprise déterminée) comporte le nombre d'articles de courrier qui lui seront prochainement livrés.

L'invention n'est bien sûr pas limitée aux seuls exemples de réalisation décrits précédemment et l'homme de l'art pourra sans faire preuve d'activité inventive imaginer d'autres exemples de réalisation. Ainsi, on pourrait envisager de composer non plus un numéro de téléphone mais un numéro de télécopie pour les destinataires ne disposant que de ce mode de communication. On pourrait aussi envisager que la communication provoque un affichage distant sur un panneau indicateur particulier, le but essentiel de l'invention étant de prévenir dans les meilleurs délais, en fait pratiquement en temps réel, le destinataire du courrier. Ainsi, ce destinataire peut réagir rapidement et, en réduisant de manière significative les temps de réponse, il peut augmenter la performance globale de son entreprise.

## Revendications

1. Procédé de tri amélioré d'articles de courrier dans lequel une fois le destinataire d'un article de courrier identifié par le dispositif de tri, il est procédé, à l'adresse de courrier électronique de ce destinataire identifié, à l'envoi automatique d'un message d'alerte électronique déterminé signalant qu'un article de courrier lui étant destiné est arrivé, **caractérisé par le fait qu'**un fichier de données correspondant au document numérisé extrait préalablement de l'article de courrier est joint à ce message d'alerte électronique.

2. Procédé selon la revendication 1, **caractérisé par le fait que** l'envoi du message d'alerte déterminé par courrier électronique est effectué après qu'au moins un essai de communication téléphonique avec le destinataire identifié, consistant en la composition automatique de son numéro de téléphone et l'envoi à ce numéro d'un message d'alerte vocal déterminé signalant qu'un article de courrier lui étant destiné est arrivé, est resté infructueux.

3. Procédé selon la revendication 1 ou la revendication 2, **caractérisé par le fait que** le message d'alerte déterminé mentionne en outre le nom de l'expéditeur.

4. Procédé selon l'une quelconque des revendications 1, 2 ou 3, **caractérisé par le fait que** le message d'alerte déterminé mentionne le nombre d'articles de courrier associé au destinataire identifié.

5. Dispositif de tri amélioré d'articles de courrier comportant au moins des moyens de traitement (22) pour, à partir d'une table de correspondance (20) affectant à chaque destinataire prédéterminé un numéro d'identification unique, identifier un destinataire de ces articles de courrier, et des moyens (34) d'envoi de message à une adresse de courrier électronique pour adresser au destinataire identifié un courrier électronique comportant un message d'alerte déterminé,
**caractérisé en ce qu'**il comporte en outre des moyens de numérisation (26) pour effectuer une numérisation des documents extraits des articles de courrier à joindre audit message d'alerte déterminé sous la forme d'un fichier de données le document numérisé issu de la numérisation.

6. Dispositif selon la revendication 5, **caractérisé en ce qu'**il comporte en outre des moyens (32) de composition téléphonique pour composer le numéro de téléphone du destinataire identifié d'un article de courrier et des moyens (28) de synthèse vocale pour, une fois la communication établie, lire un message d'alerte déterminé à ce destinataire identifié.

7. Dispositif selon la revendication 6, **caractérisé en ce que** ledit numéro de téléphone du destinataire identifié et ledit message d'alerte déterminé sont extraits de ladite table de correspondance (20) qui comporte à cet effet un numéro de téléphone et un message d'alerte déterminé pour chaque destinataire prédéterminé.

8. Dispositif selon la revendication 5, **caractérisé en ce que** ladite adresse de courrier électronique est extraite de ladite table de correspondance (20) qui comporte à cet effet une adresse de courrier électronique pour chaque destinataire prédéterminé.

9. Dispositif selon la revendication 5 ou la revendication 6, **caractérisé en ce que** ledit message d'alerte déterminé comporte en outre le nom de l'expéditeur de l'article de courrier.

10. Dispositif selon l'une quelconque des revendications 5 à 9, **caractérisé en ce qu'**il comporte en outre une pluralité de compteurs individuels indiquant chacun le nombre d'articles de courrier attribués à un destinataire identifié.

## Claims

1. An improved method of sorting articles of mail in which, once the destination of an article of mail has been identified by the sorting apparatus, a determined electronic warning message is sent automatically to the e-mail address of said identified destination indicating that an article of mail for that destination has arrived, the method being **characterized by** the fact that a data file corresponding to the scanned document previously extracted from the article of mail is attached to said electronic warning message.

2. A method according to claim 1, **characterized by** the fact that the determined warning message is sent by e-mail after making at least one unsuccessful attempt at communicating by telephone with the identified destination, consisting in automatically dialing the telephone number and sending a determined warning voice message to said number indicating that an article of mail addressed to that destination has arrived.

3. A method according to claim 1 or claim 2, **characterized by** the fact that the determined warning message also mentions the name of the sender.

4. A method according to any one of claims 1, 2, or 3, **characterized by** the fact that the determined warning message mentions the number of articles of mail associated with the identified destination.

5. Improved apparatus for sorting articles of mail, the apparatus comprising at least processor means (22) responsive to a correspondence table (20) allocating a unique identity number to each predetermined destination, in order to identify respective destinations for the articles of mail, and means (34) for sending a message to an e-mail address in order to send e-mail including a determined warning message to the identified destination,
the apparatus being **characterized in that** it further comprises scanner means (26) for scanning documents extracted from articles of mail for attaching the scanned document to said determined warning message in the form of a data file.

6. Apparatus according to claim 5, **characterized in that** it further comprises telephone dialer means (32) for dialing the telephone number of the identified destination of an article of mail, and voice synthesis means (28) for acting once the call has been established to read out a determined warning message to the identified destination.

7. Apparatus according to claim 6, **characterized in that** said telephone number of the identified destination and said determined warning message are extracted from said correspondence table (20) which includes, for this purpose, a telephone number and a determined warning message for each predetermined destination.

8. Apparatus according to claim 5, **characterized in that** said e-mail address is extracted from said correspondence table (20) which includes, for this purpose, an e-mail address for each predetermined destination.

9. Apparatus according to claim 5 or claim 6, **characterized in that** said determined warning message further includes the name of the sender of the article of mail.

10. Apparatus according to any one of claims 5 to 9, **characterized in that** it further includes a plurality of individual counters each giving the number of articles of mail allocated to an identified destination.

## Patentansprüche

1. Verbessertes Verteilverfahren für Poststücke, bei dem nach der Identifizierung des Empfängers eines Poststücks durch die Verteilvorrichtung automatisch eine bestimmte Ankündigungsnachricht bezüglich des Eingangs eines Poststücks für diesen Empfänger an dessen EMail-Adresse versendet wird, **dadurch gekennzeichnet, daß** eine Datei entsprechend dem digitalisierten Dokument, das vorab aus dem Poststück entnommen wurde, an die EMail-Ankündigungsnachricht angehängt wird.

2. Verfahren nach Anspruch 1, **dadurch gekennzeichnet, daß** die Versendung der bestimmten Ankündigungsnachricht durch EMail erst erfolgt, nachdem mindestens ein Versuch einer telefonischen Verbindung mit dem identifizierten Empfänger erfolglos geblieben ist, wobei automatisch dessen Telefonnummer gewählt und eine bestimmte akustische Ankündigungsnachricht übermittelt wird, aus der hervorgeht, daß ein für den Empfänger bestimmtes Poststück eingegangen ist.

3. Verfahren nach Anspruch 1 oder 2, **dadurch gekennzeichnet, daß** die bestimmte Ankündigungsnachricht außerdem den Namen des Absenders erwähnt.

4. Verfahren nach einem beliebigen der Ansprüche 1 bis 3, **dadurch gekennzeichnet, daß** die bestimmte Ankündigungsnachricht die Anzahl von für den identifizierten Empfänger bestimmten Poststücken enthält.

5. Verbesserte Postverteilvorrichtung, die mindestens enthält
- Verarbeitungsmittel (21) zur Identifizierung eines Empfängers auf der Basis einer Korrespondenztabelle (22), die jedem vorbestimmten Empfänger eine eindeutige Identifikationsnummer zuordnet,
- und Mittel (34) zum Übersenden einer Nachricht an eine EMail-Adresse, um dem identifizierten Empfänger eine EMail mit einer bestimmten Ankündigungsnachricht zuzusenden, **dadurch gekennzeichnet, daß** weiter digitale Abtastmittel (26) vorgesehen sind, um eine Digitalisierung der aus den Poststücken entnommenen Dokumente durchzuführen und an die vorbestimmte Ankündigungsnachricht das aus der Digitalisierung stammende digitalisierte Dokument in Form einer Datei anzuhängen.

6. Vorrichtung nach Anspruch 5, **dadurch gekennzeichnet, daß** es außerdem Mittel (32) zum Wählen der Telefonnummer des identifizierten Empfängers eines Poststücks sowie Mittel (28) zur Sprachsynthese enthält, um nach erfolgtem Verbindungsaufbau eine bestimmte Ankündigungsnachricht an den identifizierten Empfänger zu übermitteln.

7. Vorrichtung nach Anspruch 6, **dadurch gekennzeichnet, daß** die Telefonnummer des identifizierten Empfängers und die bestimmte Ankündigungsnachricht aus der Korrespondenztabelle (20) entnommen werden, die hierzu eine Telefonnummer und eine bestimmte Ankündigungsnachricht für jeden vorbestimmten Empfänger enthält.

8. Vorrichtung nach Anspruch 5, **dadurch gekennzeichnet, daß** die EMail-Adresse aus der Korrespondenztabelle entnommen wird, die hierzu für jeden vorbestimmten Empfänger eine EMail-Adresse enthält.

9. Vorrichtung nach Anspruch 5 oder 6, **dadurch gekennzeichnet, daß** die bestimmte Ankündigungsnachricht außerdem den Namen des Absenders des Poststücks enthält.

10. Vorrichtung nach einem beliebigen der Ansprüche 5 bis 9, **dadurch gekennzeichnet, daß** sie außerdem mehrere einzelne Zähler enthält, die je die Anzahl von Poststücken angeben, die einem identifizierten Empfänger zugeordnet sind.
